# EUROPÄISCHE PATENTANMELDUNG

(11) **EP 1 191 160 A1**
(43) Veröffentlichungstag der Anmeldung: **27.03.2002**
(21) Anmeldenummer: 00120818.0
(22) Anmeldetag: 23.09.2000
(51) Int. Cl.: E03F 5/06, E04D 13/04

(54) **Entwässerungsrost und Ablaufeinheit**

(71) Anmelder: Wiehe, Wilhelm, 32312 Lübbecke (DE); Wilde, Lothar, 32278 Kirchlengern (DE); Meyer, Rolf, 32479 Hille (DE)
(72) Erfinder: Wiehe, Wilhelm, 32312 Lübbecke (DE); Wilde, Lothar, 32278 Kirchlengern (DE); Meyer, Rolf, 32479 Hille (DE)
(74) Vertreter: Dantz, Jan Henning

(57) **Zusammenfassung**

Ein Entwässerungsrost (1) umfaßt eine plattenförmige begehbare Fläche (15), in der Öffnungen (18, 22, 23, 24, 25) zur Ableitung von Flüssigkeiten vorgesehen sind. Erfindungsgemäß sind an zwei gegenüberliegenden Seiten abgekantete Stege (20) vorgesehen, die jeweils eine Auflagekante des Entwässerungsrostes (1) bilden. Der Entwässerungsrost (1) vorzugsweise in einem Rahmen (2) einer Ablaufeinheit angeordnet. Diese Ausbildung des Entwässerungsrost (1) ermöglicht ein effektive und kostengünstige Herstellung. Ferner wird die Montage des Entwässerungsrostes (1) mit der Ablaufeinheit vereinfacht.

## Beschreibung

Die vorliegende Erfindung betrifft einen Entwässerungsrost, insbesondere für eine Ablaufeinheit, mit einer plattenförmigen begehbaren Fläche, in der Öffnungen zur Ableitung von Flüssigkeit vorgesehen sind. Solche Entwässerungsroste werden meist in Ablaufeinheiten eingebaut, um Regenwasser in die Kanalisation zu leiten. Diese Ablaufeinheiten werden bei Flachdächern, Begrünungsanlagen, Terrassen, Balkons, Parkdecks und sonstige "Bauwerke" eingesetzt.

Es sind Entwässerungsroste bekannt, bei denen ein Gitter zur Abdeckung eines Schachtes eingesetzt wird. Der Entwässerungsrost wird dabei in einen umlaufenden Rahmen eingesetzt, der die horizontale Bewegung des Entwässerungsrostes beschränkt. Der Entwässerungsrost besteht meist aus Metallguß und ist somit teuer in der Herstellung. Ferner besteht der Nachteil, daß sich die bekannten Entwässerungsroste nur mit viel Aufwand auf das gewünschte Maß ablenken lassen, so daß die Montage der Entwässerungsroste in die Ablaufeinheit zeitaufwendig ist.

Es ist daher Aufgabe der vorliegenden Erfindung, einen Entwässerungsrost und eine Ablaufeinheit zu schaffen, der bzw. die kostengünstig herstellbar ist und die sich leicht montieren lassen.

Diese Aufgabe wird mit einem Entwässerungsrost mit den Merkmalen des Anspruchs 1 und mit einer Ablaufeinheit mit den Merkmalen des Anspruchs 10 gelöst.

Wenn bei dem Entwässerungsrost zumindest an zwei gegenüberliegenden Seiten abgekantete Stege vorgesehen sind, die jeweils eine Auflagekante des Entwässerungsrostes bilden, läßt sich der Entwässerungsrost mit nur wenigen Verfahrensschritten durch Abkanten und Ausstanzen von Öffnungen herstellen. Dabei können Standardprodukte wie Metallbleche, Aluminiumplatten oder andere verformbare Materialien eingesetzt werden. Durch die vereinfachte Herstellung lassen sich die Kosten des Entwässerungsrostes auf ein Minimum reduzieren. Auch die Montage kann einfach durch Einlegen des Entwässerungsrostes in einen entsprechenden Rahmen erfolgen.

Gemäß einer bevorzugten Ausführungsform der Erfindung sind die Stege im wesentlichen senkrecht zu der begehbaren Fläche abgekantet. Dadurch kann der Steg als Anlagekante dienen um passgenau von einem Rahmen aufgenommen werden zu können, wobei durch die Stege Horizontalkräfte abgeleitet werden können. Vorzugsweise ist die Stirnfläche der Stege parallel zu der begehbaren Fläche ausgebildet und bildet die Auflagefläche des Entwässerungsrostes. Zwar sind die auftretenden Gewichtsbelastungen an der Auflagefläche vergleichsweise groß, der Materialaufwand wird jedoch auf ein Minimum reduziert. Alternativ kann der Steg auch L- oder T- förmig ausgebildet sein. Dadurch wird die Auflagefläche des Entwässerungsrostes vergrößert und somit können auch größere Gewichtskräfte abgetragen werden. Ferner sind an den Untergrund nur geringere Anforderungen zu stellen, so daß der Entwässerungsrost bei ausreichend großer Auflagefläche keinen Rahmen aus einem stabilen Werkstoff wie Metall mehr benötigt.

Vorzugsweise ist der Entwässerungsrost rechteckig ausgebildet und an den Längs- und Querseiten jeweils mit einem abgekanteten Steg versehen. Dadurch wird die Stabilität des Entwässerungsrostes gefördert. Es ist jedoch auch möglich, nur an den beiden Längsseiten abgekantete Stege vorzusehen und die Querseiten unbearbeitet zu lassen, so daß der Entwässerungsrost im Querschnitt U- förmig ausgebildet ist. Dies kann von Vorteil sein, wenn mehrere Entwässerungsroste hintereinander verlegt werden sollen.

Um besonders große Gewichtskräfte aufnehmen zu können, sind die Stege vorzugsweise mit einer Verstärkungsstrebe verbunden diese Strebe kann angeschweißt, angeschraubt oder sonstwie an den Stegen festgelegt sein, um eine Verformung des Entwässerungsrostes zu verhindern. Ferner können die Verstärkungsstreben die begehbare Fläche abstützen.

Der Entwässerungsrost ist vorzugsweise aus Aluminium, V2A oder Stahl hergestellt. Auch andere Materialien können eingesetzt werden. Beim Einsatz von Metall lassen sich die Öffnungen in dem Entwässerungsrost auf einfache Weise durch ausstanzen herstellen.

Um die begehbare Fläche des Entwässerungsrostes rutschfest auszugestalten, sind vorzugsweise nach oben hervorstehende Profilierungen an dieser Fläche ausgebildet.

Erfindungsgemäß wird eine Ablaufeinheit mit einem Rahmen bereitgestellt, der zumindest zwei an gegenüberliegenden Seiten angeordnete Kanten aufweise, wobei zwischen den Kanten des Rahmens ein erfindungsgemäßer Entwässerungsrost vorgesehen ist. Die Ablaufeinheit läßt sich als Bausatz kostengünstig herstellen und liefern.

Gemäß einer bevorzugten Ausführungsform der Ablaufeinheit sind die Kanten des Rahmens im wesentlichen senkrecht zu der Auflagefläche des Entwässerungsrostes abgekantet, so daß die Kanten eine Anlagefläche für die Stege bilden. Vorzugsweise ist der Rahmen dabei rechteckig ausgebildet und der Entwässerungsrost mit Spiel in dem Rahmen aufgenommen. Dadurch kann bei Ausdehnung des Entwässerungsrostes auf Grund von Temperaturschwankungen eine Ausdehnung des Entwässerungsrostes im Verhältnis zu dem Rahmen kompensiert werden.

Für eine besonders stabile Halterung des Entwässerungsrostes in dem Rahmen, ist dieser vorzugsweise mit dem Rahmen verschraubt. Auch andere Befestigungsmöglichkeiten, wie Verschweißen und Rast- oder Klemmverbindungen sind möglich. Der Rahmen kann ebenfalls verschweißt sein, um eine besonders stabile Statikkonstruktion zu besitzen.

Die Erfindung wird nachfolgend anhand von mehreren Ausführungsbeispielen mit bezug auf die beigefügten Zeichnungen näher erläutert. Es zeigen:
- Figur 1:: Eine geschnittene Seitenansicht eines ersten Ausführungsbeispieles einer erfindungsgemäßen Ablaufeinheit mit Entwässerungsrost;
- Figur 2:: eine schematische Draufsicht auf den Entwässerungsrostes der Figur 1;
- Figur 3:: eine schematische Seitenansicht des Entwässerungsrostes der Figur 1;
- Figur 4:: eine geschnittene Ansicht entlang der Linie A-A an Figur 2;
- Figur 5:: eine vergrößerte Detailansicht des Entwässerungsrostes;
- Figur 6:: eine vergrößerte Detailansicht eines Entwässerungsrostes gemäß einem zweiten Ausführungsbeispiel;
- Figur 7:: eine Draufsicht auf mehrere Entwässerungsroste mit unterschiedlicher Oberflächengestaltung;
- Figur 8:: eine weitere Ausführungsform einer Ablaufeinheit mit Sammeleinrichtung;
- Figur 9:: eine Draufsicht auf einen in einer Montageeinheit eingebauten Entwässerungsrost gemäß einer weiteren Ausführungsform, und
- Figur 10:: eine geschnittene Ansicht eines Entwässerungsrostes gemäß einer weiteren Ausführungsform.

Die in den Figuren 1 bis 5 gezeigte Ablaufeinheit umfaßt einen Entwässerungsrost 1, der in einem Rahmen 2 aufgenommen ist. Der Rahmen 2 grenzt an einer Seite an einem Gebäude 3 an, wobei zwischen Gebäude 3 und Rahmen 2 eine Dichtungsfolie 4 vorgesehen ist. Der Rahmen 2 ist über mehrere Füße abgestützt. Die Füße bestehen aus einer mit dem Rahmen 2 verbundenen Gewindebuchse 5, in die ein Gewindestift 6 eingeschraubt ist, an dem ein Fuß 7 montiert ist. Durch Drehung des Fußes 7 kann der Rahmen 2 in der Höhe verstellt werden. Der Rahmen 2 umfaßt vier solcher Füße.

An der dem Gebäude 3 gegenüberliegenden Gebäude ist ein Untergrund 9 vorgesehen, der beispielsweise Erdreich mit Bepflanzung oder Kies umfassen kann. Um den Rahmen 2 gegenüber dem Untergrund 9 abzudichten, ist ein Blech 10 um eine Kante 11 des Rahmens 2 gebogen.

Der Entwässerungsrost 1 umfaßt eine rechteckige begehbare Fläche 15, die an allen vier Seiten abgekantet ist, so dass sich an den Querseiten nach unten erstreckende Stege 12 und an den Längsseiten Stege 20 ausbilden. Die Stege 12 und 20 besitzen die gleiche Höhe und bilden mit Ihrer Stirnfläche eine gemeinsame Auflagefläche des Entwässerungsrostes 1 aus. Dabei liegen die Stege 12 auf einem Endabschnitt des Rahmens 2 auf, der einen Boden 13 umfaßt. Der Rahmen 2 ist an dieser Stelle mit einer Verstärkungsstrebe 8 versehen. An den Längsseiten umfaßt der Rahmen zwei Leisten 17, die L-förmig ausgebildet sind und an dem unteren Schenkel den Steg 20 aufnehmen. Es ist auch möglich, dass sich die Leisten 17 über die gesamte Länge des Entwässerungsrostes 1 erstrecken und der Entwässerungsrost 1 auf diesen Leisten 17 abgestützt ist. Der Boden 13 dient dann nur zum Abstützen der Leisten 17. Diese Bauweise eignet sich besonders gut für lange Rahmengestelle, bei denen mehrere Entwässerungsroste hintereinander angeordnet werden, wobei der Rahmen in regelmäßigen Abschnitten durch Füße am Boden abgestützt ist. Die Leisten 17 können über Verbindungselemente zu einer unendlich langen Gesamtleiste miteinander verbunden werden.

Der Entwässerungsrost 1 ist an seiner begehbaren Fläche 15 mit ovalen Öffnungen 18 versehen, durch die Wasser abfließen kann. Um die nasse Metalloberfläche der begehbaren Fläche 15 rutschfest auszugestalten, sind nach oben hervorstehende Profilierungen 16 an dem Entwässerungsrost 1 ausgebildet. Der Entwässerungsrost 1 besteht vorzugsweise aus Aluminium, um das Gewicht zu minimieren. Auch eine Ausbildung aus anderen Metallen ist möglich.

Für eine ansprechende Erscheinung kann der Entwässerungsrost 1 beschichtet, beispielsweise Lackiert sein, damit die Farbe des Entwässerungsrostes an die Farbe eines Gebäudes angepaßt werden kann.

In Figur 6 ist eine alternative Ausführungsform eines Entwässerungsrostes dargestellt. Bei diesem Entwässerungsrost sind die Stege 20 L-förmig gebogen, so dass sich ein Schenkel 21 ausbildet, der eine breitere Auflagefläche besitzt. Dieser Schenkel 21 ist an der Leiste 17 abgestützt. Auch andere Formen des Steges 20 (T-förmig) können eingesetzt werden.

In Figur 7 sind weitere Entwässerungsroste 1 gezeigt, die in einem Rahmen 2 aufgenommen sind. Die Entwässerungsroste 1 sind dabei nebeneinander an den Längsseiten angeordnet. Die einzelnen Entwässerungsroste 1 zeigen ausgestanzte Öffnungen in Rautenform 22, quadratisch 23, kreisrund 24 oder länglich 25. Die Form der ausgestanzten Öffnungen sowie der Profilierungen kann frei gewählt werden, solange die begehbare Fläche 15 ein Mindestmaß an Stabilität besitzt. Dadurch ergeben sich zahlreiche Design-Möglichkeiten.

In Figur 8 ist eine Ablaufeinheit gemäß einer weiteren Ausführungsform dargestellt. Diese Ablaufeinheit umfaßt einen Entwässerungsrost 1, der in einem Rahmen 2' aufgenommen ist. Der Rahmen 2' besitzt einen gebogenen Schenkel 17', der eine Auflagekante für den Entwässerungsrost 1 ausbildet. Um den Rahmen 2' zu stabilisieren, ist eine Verstärkungsstrebe 30 an den Schenkeln 17' befestigt sowie eine Verstärkungsstrebe 31 im unteren Bereich vorgesehen. Die Ablaufeinheit umfaßt einen Boden 32, so dass dieser auch im Erdreich befestigt werden kann. Die Ablaufeinheit kann einerseits vom Ableiten von Flüssigkeit eingesetzt werden, aber auch andere Einsatzzwecke, wie das Reinigen von Schuhen oder anderen Gegenständen ist denkbar, wenn diese über den Entwässerungsrost 1 bewegt werden und Schmutz und Nässe abgestreift wird.

Bei der in Fig. 9 gezeigten Ausführungsform ist eine gekrümmt ausgebildete Abdeckung 80 zwischen einer Trägerplatte 72 und einer Verbindungsplatte 82 aufgenommen. Die Trägerplatte 72 und die Verbindungsplatte 82 sind über zwei im Randbereich der Abdeckung 80 verlaufende nicht dargestellte Leisten miteinander verbunden. Die Abdeckung 80 ist mit abgekanteten Stegen versehen, wie dies in den vorherigen Figuren dargestellt ist. An die Abdeckung 80 schließt sich eine weitere gekrümmt ausgebildete Abdeckung 81 an, die an einer Seite an einer Trägerplatte 72 abgestützt ist. Es ist auch möglich, eine umlaufende Krümmung der Abdeckungen 80 bzw. 81 vorzusehen, damit die Montageeinheit auch an gerundete Bauwerke angepaßt sein kann. Die Form der Abdeckungen kann auch eckig sein. Die Abdeckungen sowie der Montagerahmen kann auch in der Breite variieren, und beispielsweise trapezförmig ausgebildet sein.

In Fig. 10 ist ein Entwässerungsrost 90 im Schnitt dargestellt. Der Entwässerungsrost 90 weist randseitig einen abgekanteten Steg 91 auf. Im Bereich der begehbaren Fläche ist der Entwässerungsrost mit Öffnungen 92 zum Abführen von Flüssigkeit sowie Schrägen 93 versehen. Durch die Schrägen 93 wird die Flüssigkeit zu den Öffnungen 92 geführt. Die Schrägen 93 sind über gerundete Spitzen 94 miteinander verbunden. Die Form der Öffnungen 92 und der Schrägen kann je nach Bedarf ausgewählt werden, wobei vorzugsweise eine Trichterform gewählt wird.

## Patentansprüche

1. Entwässerungsrost, insbesondere für eine Ablaufeinheit, mit einer plattenförmigen begehbaren Fläche (15), in der Öffnungen (18, 22, 23, 24, 25) zur Ableitung von Flüssigkeiten vorgesehen sind, **dadurch gekennzeichnet, daß** zumindest an zwei gegenüber liegen den Seiten abgekantete Stege (20) vorgesehen sind, die jeweils eine Auflagekante des Entwässerungsrostes (1) bilden.

2. Entwässerungsrost nach Anspruch 1, **dadurch gekennzeichnet, daß** die Stege (20) im Wesentlichen senkrecht zu der begehbaren Fläche (15) abgekantet sind.

3. Entwässerungsrost nach Anspruch 2, **dadurch gekennzeichnet, daß** die Stirnfläche der Stege (20) Parallel zu der begehbaren Fläche (15) ausgebildet ist und die Auflagefläche des Entwässerungsrostes (1) bildet.

4. Entwässerungsrost nach einem der Ansprüche 1 ― 3, **dadurch gekennzeichnet, daß** der Entwässerungsrost (1) rechteckig ausgebildet ist und an den Längs- und Querseiten jeweils ein abgekanteter Steg (20) vorgesehen ist.

5. Entwässerungsrost nach einem der Ansprüche 1 ― 4, **dadurch gekennzeichnet, daß** der Steg (20) L- oder T- förmig ausgebildet ist.

6. Entwässerungsrost nach einem der Ansprüche 1 ― 5, **dadurch gekennzeichnet, daß** die Stege (20) mit einer Verstärkungsstrebe verbunden sind.

7. Entwässerungsrost nach einem der Ansprüche 1 ― 6, **dadurch gekennzeichnet, daß** der Entwässerungsrost (1) aus Aluminium, V2A oder Stahl hergestellt ist.

8. Entwässerungsrost nach einem der Ansprüche 1 ― 7, **dadurch gekennzeichnet, daß** die Öffnungen (18, 22, 23, 24, 25) in dem Entwässerungsrost ausgestanzt sind.

9. Entwässerungsrost nach einem der Ansprüche 1 ― 8, **dadurch gekennzeichnet, daß** an der begehbaren Fläche (15) nach oben hervorstehende Profilierungen (16) ausgebildet sind.

10. Ablaufeinheit, insbesondere für Regenwasser, mit einem Rahmen (2), der zumindest zwei an gegenüberliegenden Seiten angeordnete Kanten aufweist, **dadurch gekennzeichnet, daß** zwischen den Kanten des Rahmens (2) ein Entwässerungsrost (1) nach einem der vorhergehenden Ansprüche vorgesehen ist.

11. Ablaufeinheit nach Anspruch 10, **dadurch gekennzeichnet, daß** die Kanten des Rahmens (2) im wesentlichen senkrecht zu der Auflagefläche (15) des Entwässerungsrostes (1) abgekantet sind.

12. Ablaufeinheit nach Anspruch 10 oder 11, **dadurch gekennzeichnet, daß** der Rahmen (2) rechteckig ausgebildet ist und der Entwässerungsrost (1) mit Spiel in dem Rahmen (2) aufgenommen ist.

13. Ablaufeinheit nach einem der Ansprüche 10 bis 12, **dadurch gekennzeichnet, daß** der Entwässerungsrost (1) mit dem Rahmen (2) verschraubt oder verschweißt ist.

14. Ablaufeinheit nach einem der Ansprüche 10 bis 13, **dadurch gekennzeichnet, daß** in einem Rahmen (2) mehrere Entwässerungsroste (1) neben- oder hintereinander angeordnet sind.
